# EUROPÄISCHE PATENTSCHRIFT

(11) **EP 2 622 261 B1**
(45) Veröffentlichungstag und Bekanntmachung des Hinweises auf die Patenterteilung: **03.06.2015**
(21) Anmeldenummer: 11761580.7
(22) Anmeldetag: 26.09.2011
(51) Int. Cl.: F21S 8/04, F21V 5/00, F21K 99/00

(54) **ANORDNUNG ZUR LICHTABGABE**
ARRANGEMENT FOR LIGHT EMISSION
ENSEMBLE SERVANT À ÉMETTRE DE LA LUMIÈRE

(30) Priorität: 27.09.2010 DE 102010041477
(43) Veröffentlichungstag der Anmeldung: 07.08.2013
(73) Patentinhaber: Zumtobel Lighting GmbH, 6850 Dornbirn (AT)
(72) Erfinder: GASSNER, Patrick, A-6722 St. Gerold (AT); SPIEGEL, Michael, A-6850 Dornbirn (AT)
(74) Vertreter: Thun, Clemens
(86) Internationale Anmeldenummer: PCT/EP2011/066634
(87) Internationale Veröffentlichungsnummer: WO 2012/041794

(56) Entgegenhaltungen:
- DE-A1-102007 054 206
- US-A1- 2006 028 837
- US-A1- 2008 086 922
- US-B1- 6 361 186
- US-B1- 7 192 161

## Beschreibung

Gegenstand der Anmeldung ist eine Anordnung zur Lichtabgabe mit LED Leuchtmitteln in einer länglichen Anordnung, einem Trägerelement, welches die LED Leuchtmittel trägt und ein einem mit dem Trägerelement verbindbaren Lichtabstrahlelement. Ein weiterer Gegenstand der Anmeldung ist eine Leuchte.

Die optische Leistungsfähigkeit von LED Lichtquellen hat eine Weiterentwicklung erfahren, welche ihren Einsatz für Zwecke der Allgemeinbeleuchtung interessant erscheinen lässt. LED Lichtquellen zeichnen sich durch ihre Effizienz und bei Einhaltung der Betriebsbedingungen durch besondere Zuverlässigkeit aus. Ihre Lichtabstrahlcharakteristik aber auch die einzuhaltenden Betriebsbedingungen unterscheiden sich jedoch grundlegend von denen konventioneller Leuchtmittel wie z.B. Glühbirnen, Leuchtstoffröhren oder Gasentladungslampen, sodass vorhandene Leuchtenkonstruktionen nur unter erheblichem Aufwand umrüstbar erscheinen.

Die US 7,192,161 B1 lehrt eine Lampe mit einer fluoreszierenden Fläche, die von einer Lichtquelle optisch bestrahlt wird. Ein Teil des Lichts, das von der Lichtquelle abgestrahlt wird, wird von einer weiteren Schicht reflektiert.

Aus der US 6,361,186 B1 ist ein Gehäuse bekannt, in dem Leuchtdioden auf einer Leiterplatte angeordnet sind. An einer Lichtaustrittsöffnung des Gehäuses ist ein Diffusor angeordnet. Mit dieser Vorrichtung lässt sich eine Lichtabgabe einer Neon-Lampe simulieren.

Die US 2006/0028837 A1 lehrt wie mit einer LED-Lichtmaschine und einer formbaren Röhre, welche zumindest teilweise transparent ist oder die Wellenlänge des Lichts konvertiert (Stokes-Shift) oder einen Diffusor enthält, Neonlicht simuliert wird.

Die US 2008/0086922 A1 lehrt ein leuchtendes Schild, welches verkapselte LED-Chips enthält.

Aus der DE 10 2007 054 206 A1 ist eine LED-Lampe mit einem Diffusor bekannt. Die Lampe umfasst ein, mit einer Grundplatte verbundenes LED-Element; auch der Diffusor ist mit der Grundplatte verbunden.

Aufgabe der vorliegenden Erfindung ist es eine Leuchte mit einer Anordnung zur Lichtabgabe zu schaffen, welche den Umrüstungsaufwand für bestehende Leuchtenkonstruktionen optimiert.

Diese Aufgabe wird mit den Merkmalen des Anspruchs 1 gelöst. Weiterbildungen der Erfindung sind Gegenstand der abhängigen Ansprüche. Eine erfindungsgemäße Anordnung zur Lichtabgabe weist zumindest ein LED Leuchtmittel in einer länglichen Anordnung, ein Trägerelement, welches das LED Leuchtmittel trägt und ein mit dem Trägerelement verbindbares Lichtabstrahlelement auf. Das Lichtabstrahlelement ist von dem Trägerelement gehalten angeordnet. Das

Lichtabstrahlelement ist dazu ausgebildet, die Lichtabstrahlcharakteristik des LED Leuchtmittels zu der Lichtabstrahlcharakteristik zumindest einer Leuchtstoffröhre umzuformen. So ist ein einfacher Ersatz herkömmlicher Leuchtstoffröhren durch LEDs möglich, ohne eine vollständige Neukonstruktion durchführen zu müssen.

Ausgehend von dem Gedanken, dass sich die Lichtabstrahlcharakteristik und die Einbauposition von LEDs und konventionellen Lichtquellen aus Gründen der Einhaltung der Betriebsbedingungen für die jeweiligen Leuchtmittel unterscheiden, wird eine Anordnung zur Lichtabgabe vorgeschlagen mit LED Leuchtmitteln in einer länglichen Anordnung, einem Trägerelement, welches die LED Leuchtmittel trägt und einem mit dem Trägerelement verbindbaren Lichtabstrahlelement. Das Lichtabstrahlelement ist dabei von dem Trägerelement gehalten. Das Trägerelement ist reversibel lösbar mit dem Gehäuse verbunden und das Trägerelement und das Lichtabstrahlelement sind reversibel lösbar verbunden.

Dabei ist vorgesehen, dass das Lichtabstrahlelement einfallende Strahlung der LED Leuchtmittel über eine Lichtabgabefläche abstrahlt, sodass über die Form des Lichtabstrahlelements eine Anpassung der Lichtabstrahlcharakteristik vorgenommen werden kann. Eine längliche Anordnung der LED Leuchtmittel unterstützt dabei die Annäherung an die Lichtabstrahlcharakteristik einer Leuchtstoffröhre. Als Leuchtmittel können dabei eine Vielzahl von LEDs zum Einsatz kommen, die zwar bevorzugt der gleichen Typklasse zugehörig sind, jedoch ist die Erfindung in keinster Weise darauf beschränkt. Beispielsweise können LEDs mit unterschiedlicher Leistungscharakteristik oder Farbabstrahlung zum Einsatz kommen.

Vorzugsweise ist das Lichtabstrahlelement dazu ausgebildet, die Lichtabstrahlcharakteristik einer Anordnung von Leuchtstoffröhren nachzubilden. In einer

Weiterbildung der Erfindung ist vorgesehen, dass das Lichtabstrahlelement als Diffusor ausgebildet ist. Dieser ermöglicht es ausgehend von der Oberfläche eine gleichmäßige Beleuchtung größerer Flächen.

Auch eine Nachbildung der Lichtabstrahlcharakteristik einer Anordnung von mehreren Leuchtstoffröhren ist möglich. Typischerweise wird so die enge Nebeneinanderanordnung von zwei Leuchtstoffröhren ersetzt.

Nachfolgend wird die Erfindung anhand der Zeichnungen, in denen ein vorteilhaftes Ausführungsbeispiel der Erfindung dargestellt ist, beispielhaft beschrieben. Es zeigen:
- Fig. 1: ein Ausführungsbeispiel der erfindungsgemäßen Anordnung, und
- Fig. 2: eine Detailansicht des Ausführungsbeispiels der erfindungsgemäßen Anordnung.

Zunächst wird anhand von Fig. 1 der allgemeine Aufbau der erfindungsgemäßen Leuchte erläutert. Anschließend werden anhand von Fig. 2 der genaue technische Aufbau und die Funktionsweise der erfindungsgemäßen Leuchte und der erfindungsgemäßen Anordnung zur Lichtabgabe dargestellt. Identische Elemente wurden in ähnlichen Abbildungen zum Teil nicht wiederholt dargestellt und beschrieben.

Fig. 1 zeigt ein Ausführungsbeispiel einer erfindungsgemäßen Leuchte 10 in einer Schnittdarstellung. Die erfindungsgemäße Leuchte 10 beinhaltet dabei ein Gehäuse 20, einen Reflektor 30 und eine Anordnung zur Lichtabgabe 100. Mit seiner geschlossenen Seite, in der Zeichnung der oberen Seite, ist das Gehäuse 20 dabei an einer Oberfläche, z. B. einer Geschoßdecke zu befestigen. Die Lichtabgabe erfolgt durch die Anordnung zur Lichtabgabe 100 in entgegengesetzter Richtung. Der Reflektor 30 reflektiert dabei einen Teil der von der Anordnung zur Lichtabgabe 100 emittierten Lichtleistung.

Der Reflektor 30 ist dabei bogenförmig, insbesondere parabelförmig aufgebaut. So wird eine gleichmäßige und gezielt steuerbare Ausleuchtung eines Bereichs erreicht. Der Reflektor 30 schließt dabei bündig mit dem Gehäuse 20 der Leuchte 10 ab. Der Reflektor 30 verfügt in der Schnittdarstellung über einen Brennpunkt. In der dreidimensionalen Realität handelt es sich dabei nicht um einen Brennpunkt, sondern um eine Brennlinie. Zumindest abschnittsweise stimmt der Brennpunkt mit der äußeren Oberfläche des Lichtabstrahlelements 130 weitgehend überein bzw. Abschnitte der Begrenzungsfläche des Lichtabstrahlelements 130 stimmen mit dem Brennpunkt überein. Eine optimale Verteilung des von dem Lichtabstrahlelement 130 abgestrahlten Lichts durch den Reflektor 30 wird so erreicht.

Die Anordnung zur Lichtabgabe 100, welche in größerem Detail in Fig. 2 dargestellt ist, beinhaltet ein Trägerelement 120, ein LED Leuchtmittel 110 und ein Lichtabstrahlelement 130. Das Trägerelement 120 ist dabei mit dem Gehäuse 20 der Leuchte 10 verbunden. Das Trägerelement 120 trägt weiterhin das LED Leuchtmittel 110. Alternativ können auch mehrere LED Leuchtmittel 110 an dem Trägerelement 120 befestigt sein. Bevorzugt ist das LED Leuchtmittel 110 reversibel mit dem Trägerelement 120 verbunden und kann ohne den Einsatz von Werkzeug verbunden oder getrennt werden. Das LED Leuchtmittel 110 ist dabei derart angeordnet, dass die Lichtabstrahlung in Richtung der offenen Gehäuseseite erfolgt. Zwischen dem LED Leuchtmittel 110 und der offenen Gehäuseseite ist weiterhin das Lichtabstrahlelement 130 angeordnet. Es ist dabei mit dem Trägerelement 120 verbunden und wird von diesem gehalten. Vorteilhafterweise ist diese Verbindung reversibel und kann ohne den Einsatz von Werkzeug erfolgen und gelöst werden. Anstatt mit dem Gehäuse 20 lediglich verbunden zu sein, kann das Trägerelement 120 die mit einer Öffnung unterbrochene Oberfläche des Gehäuses 20 vervollständigen. Eine Ersparnis von Gehäusematerial ist so möglich.

Der Reflektor 30 ist ebenfalls mit dem Trägerelement 120 verbunden. Bei einer herkömmlichen Leuchte befänden sich im Brennpunkt des Reflektors 30 eine oder mehrere Leuchtstoffröhren. Diese wären senkrecht zur Schnittebene der Zeichnungen angeordnet. Das Lichtabstrahlelement 130 ist hier derart ausgebildet, dass seine äußere Form weitgehend der Kontur der Leuchtstoffröhre bzw. Leuchtstoffröhren in einer herkömmlichen Leuchte entspricht. Das Lichtabstrahlelement 130 formt somit die Lichtabstrahlcharakteristik des LED Leuchtmittels 110 zu der Lichtabstrahlcharakteristik zumindest einer Leuchtstoffröhre um.

Hierzu ist das Lichtabstrahlelement 130 als Diffusor ausgebildet. D.h., aus hartem Licht wird weiches diffuses Licht. Es wird somit an der Position der äußeren Oberfläche des Lichtabstrahlelements 130 eine virtuelle Lichtquelle erzeugt. Diese virtuelle Lichtquelle weist dabei die Abstrahlcharakteristik einer oder mehrerer Leuchtstoffröhren auf. Einzelne LED Leuchtmittel sind nicht mehr erkennbar. Vorteilhafterweise ist das Lichtabstrahlelement 130 aus diffusem Kunststoff gefertigt.

Das Lichtabstrahlelement 130 ist dabei ein Profilkörper mit im Wesentlichen trapezförmigem Querschnitt. Er ist dabei längs der ersetzten Leuchtstoffröhre und damit längs des LED Leuchtmittels 110 ausgerichtet. Das Lichtabstrahlelement 130 erstreckt sich dabei über die gesamte Länge der LED Leuchtmittel 110. Die Begrenzungsflächen des Lichtabstrahlelements 130 stimmen abschnittsweise im Wesentlichen mit einer Oberflächenform einer oder mehrerer zwischen dem Trägerelement 120 und dem Lichtabstrahlelement 130 anordenbaren Leuchtstoffröhren überein.

Der Reflektor 30 ragt in den Bereich des Lichtabstrahlelements 130 hinein. D.h., der Reflektor 30 und das Lichtabstrahlelement 130 überlappen zum Teil. Der Reflektor 30 weist dabei außerhalb des Lichtabstrahlelements 130 eine erste Lichtabstrahlcharakteristik auf. Im Bereich innerhalb des Lichtabstrahlelements 130 weist der Reflektor eine zweite Lichtabstrahlcharakteristik auf. Hierdurch kann die gesamte Lichtabstrahlcharakteristik der Leuchte 10 weiter eingestellt werden.

Vorteilhafterweise ist außerdem die in Richtung der Lichtabstrahlung gerichtete Oberfläche des Trägerelements 120 mit einer Beschichtung hoher Reflexivität versehen. Eine weitere Erhöhung des Wirkungsgrads der Leuchte kann so erzielt werden.

Die Leuchte 10 verfügt weiterhin über eine Lichtaustrittsöffnung. Die Lichtaustrittsöffnung ist dabei vorteilhafterweise mit einer hier nicht dargestellten Abdeckung versehen. Die Abdeckung ist dabei in mehrere Abschnitte eingeteilt. In der Nähe des Lichtabstrahlelements 130 verfügt die Abdeckung über eine erste Lichtabstrahlcharakteristik. Im Bereich nahe des Randes der Leuchte 10, d.h. fernab des Lichtabstrahlelements 130 verfügt die Abdeckung über eine zweite Lichtabstrahlcharakteristik. So kann eine weitere Feineinstellung der Lichtqualität in den verschiedenen zu beleuchtenden Bereichen erfolgen. Beispielsweise ist so eine diffuse sehr gleichmäßige Beleuchtung im Bereich des Lichtabstrahlelements 130 direkt in Richtung der Lichtaustrittsöffnung der Leuchte möglich, während im seitlichen Bereich, d.h. seitlich der direkten Abstrahlrichtung, eine weniger diffuse Beleuchtung bei gleichzeitig höherem Wirkungsgrad auf Grund geringerer Verluste durch den Diffusor erreicht wird.

Die Erfindung ist nicht auf das dargestellte Ausführungsbeispiel beschränkt. Auch abweichende Profile des Lichtabstrahlelements sind denkbar. Ein Einsatz ohne einen Reflektor ist innerhalb des erfinderischen Gedankens. Alle vorstehend beschriebenen Merkmale oder in den Figuren gezeigten Merkmale sind im Rahmen der Erfindung beliebig vorteilhaft miteinander kombinierbar.

## Patentansprüche

1. Leuchte (10) mit einem Gehäuse (20), einer von dem Gehäuse (20) festgelegten Lichtaustrittsöffnung sowie einer Anordnung zur Lichtabgabe (100),
aufweisend
• LED Leuchtmittel (110) in einer länglichen Anordnung,
• ein Trägerelement (120), welches die LED Leuchtmittel trägt und
• ein mit dem Trägerelement verbindbares Lichtabstrahlelement (130), wobei das Lichtabstrahlelement (130) dazu ausgebildet ist, die Lichtabstrahlcharakteristik der LED Leuchtmittel (110) zu der Lichtabstrahlcharakteristik einer Leuchtstoffröhre umzuformen,
und wobei das Trägerelement (120) reversibel lösbar mit dem Gehäuse (20) verbunden ist,
wobei das Lichtabstrahlelement (130) von dem Trägerelement (120) gehalten ist,
**dadurch gekennzeichnet,**
**dass** das Trägerelement (120) und das Lichtabstrahlelement (130) reversibel lösbar verbunden sind.

2. Leuchte nach Anspruch 1,
**dadurch gekennzeichnet,**
**dass** das Trägerelement (120) und das Gehäuse (20) werkzeuglos verbindbar und lösbar sind.

3. Leuchte nach Anspruch 1 oder 2,
**dadurch gekennzeichnet,**
**dass** das Lichtabstrahlelement (130) als Diffusor ausgebildet ist.

4. Leuchte nach einem der Ansprüche 1 bis 3,
**dadurch gekennzeichnet,**
**dass** das Lichtabstrahlelement (130) als Profilkörper mit im Wesentlichen trapezförmigem Querschnitt in einer Querschnittebene ausgebildet ist, und dass eine Normale der Querschnittebene der Längsrichtung des LED Leuchtmittels entspricht.

5. Leuchte nach einem der Ansprüche 1 bis 4,
**dadurch gekennzeichnet,**
**dass** das Trägerelement (120) und das Lichtabstrahlelement (130) werkzeuglos verbindbar und lösbar sind.

6. Leuchte nach einem der Ansprüche 1 bis 5,
**dadurch gekennzeichnet,**
**dass** das Trägerelement (120) reversibel mit einem Leuchtmittelträger verbindbar ist,
**dass** der Leuchtmittelträger eine LED-Platine ist, und
**dass** das Trägerelement (120) und der Leuchtmittelträger vorzugsweise werkzeuglos verbindbar und lösbar sind.

7. Leuchte nach einem der Ansprüche 1 bis 6,
**dadurch gekennzeichnet,**
**dass** Begrenzungsflächen des Lichtabstrahlelements (130) abschnittsweise im Wesentlichen mit einer Oberflächenform einer oder mehrerer zwischen dem Trägerelement (120) und dem Lichtabstrahlelement (130) anordenbaren Leuchtstoffröhren übereinstimmen.

8. Leuchte mit nach einem der vorhergehenden Ansprüche,
**dadurch gekennzeichnet,**
**dass** das Trägerelement (120) direkt mit dem Gehäuse (20) verbunden ist und/oder eine Wand des Gehäuses (20) vervollständigt.

9. Leuchte nach einem der vorhergehenden Ansprüche,
**dadurch gekennzeichnet,**
**dass** die Leuchte (10) einen Reflektor (30) aufweist, welcher vorzugsweise wenigstens einen Brennpunkt in einer Querschnittdarstellung aufweist, und dass vorzugsweise Abschnitte der Begrenzungsfläche des Lichtabstrahlelements (130) mit dem Brennpunkt übereinstimmen.

10. Leuchte nach Anspruch 9,
**dadurch gekennzeichnet,**
**dass** das Trägerelement (120) im Bereich des Lichtabstrahlelements (130) reflektierend ist,
**dass** der Reflektor (30) direkt an das Trägerelement (120) angrenzt,
**dass** der Reflektor (30) mit dem Trägerelement (120) verbunden ist, und dass der Reflektor (30) und das Trägerelement (120) vorzugsweise reversibel werkzeuglos verbindbar und lösbar sind.

11. Leuchte nach einem der vorhergehenden Ansprüche 9 oder 10,
**dadurch gekennzeichnet,**
**dass** zumindest ein erster Teil des Reflektors (30) zwischen dem Trägerelement (120) und dem Lichtabstrahlelement (130) angeordnet ist, dass zumindest ein zweiter Teil des Reflektors (30) nicht zwischen dem Trägerelement (120) und dem Lichtabstrahlelement (130) angeordnet ist, und dass vorzugsweise der erste Teil des Reflektors (30) und der zweite Teil des Reflektors (30) unterschiedliche Abstrahlcharakteristiken aufweisen.

12. Leuchte nach einem der vorhergehenden Ansprüche,
**dadurch gekennzeichnet,**
**dass** die Leuchte (10) eine Abdeckung der Lichtaustrittsöffnung aufweist, welche im optischen Weg dem Lichtabstrahlelement (130) nachgeordnet ist, dass die Abdeckung einen zentralen Bereich nahe bei dem Lichtabstrahlelement (130) aufweist,
**dass** die Abdeckung einen seitlichen Bereich weiter entfernt von dem Lichtabstrahlelement (130) aufweist, und
**dass** die Abdeckung in dem seitlichen Bereich und in dem zentralen Bereich unterschiedliche Lichtabstrahlcharakteristiken aufweist.

## Claims

1. Lamp (10) with a casing (20), a light outlet opening set by the casing (20) and with an arrangement for light emission (100), having
- LED lamp means (110) in a longitudinal arrangement,
- a carrier element (120), which carries the LED lamp means and
- a light radiation element (130) that is connectable with the carrier element, wherein the light radiation element (130) is configured for transforming the light radiation feature of the LED lamp means (110) to the light radiation feature of a fluorescent lamp, and wherein the carrier element (120) is reversibly removably connected to the casing (20), wherein the light radiation element (130) is carried by the carrier element (120), '
**characterised in that** the carrier element (120) and the light radiation element (130) are reversibly removably connected.

2. Lamp according to claim 1, **characterised in that** the carrier element (120) and the casing (20) are connectable and removable without tools.

3. Lamp according to claim 1 or 2, **characterised in that** the light radiation element (130) is configured as a diffuser.

4. Lamp according to any one of claims 1 to 3, **characterised in that** the light radiation element (130) is configured as a profile body with an essentially trapezium-shaped cross section in a cross-section plane and **in that** a normal of the cross-section plane corresponds to the longitudinal direction of the LED lamp means.

5. Lamp according to any one of claims 1 to 4, **characterised in that** the carrier element (120) and the light radiation element (130) are connectable and removable without tools.

6. Lamp according to any one of claims 1 to 5, **characterised in that** the carrier element (120) is reversibly connectable with a lamp means carrier, that the lamp means carrier is a LED circuit board and **in that** the carrier element (120) and the lamp means carrier are preferably connectable and removable without tools.

7. Lamp according to any one of claims 1 to 6, **characterised in that** limiting surfaces of the light radiation element (130) essentially match in portions a surface shape of one or several fluorescent lamps that are arrangeable between the carrier element (120) and the light radiation element (130).

8. Lamp according to any one of the preceding claims, **characterised in that** the carrier element (120) is connected directly to the casing (20) and/or completes a wall of the casing (20).

9. Lamp according to any one of the preceding claims, **characterised in that** the lamp (10) has a reflector (30) that preferably has at least one focus point in a cross section representation, and that preferably portions of the limiting surface of the light radiation element (130) match the focus point.

10. Lamp according to claim 9, **characterised in that** the carrier element (120) reflects in the zone of the light radiation element (130), that the reflector (30) borders directly on the carrier element (120), that the reflector (30) is connected to the carrier element (120) and that the reflector (30) and the carrier element (120) are preferably reversibly connectable and removable without tools.

11. Lamp according to any one of the preceding claims 9 or 10, **characterised in that** at least one first part of the reflector (30) is arranged between the carrier element (120) and the light radiation element (130), that at least one second part of the reflector (30) is not arranged between the carrier element (120) and the light radiation element (130), and **in that** preferably the first part of the reflector (30) and the second part of the reflector (30) have different radiation features.

12. Lamp according to any one of the preceding claims, **characterised in that** the lamp (10) has a cover of the light outlet opening, which on the optical path is arranged after the light radiation element (130), that the cover has a central zone near the light radiation element (130), that the cover has a side zone that is further away from the light radiation element (130) and **in that** in the side zone and in the central zone the cover has different light radiation features.

## Revendications

1. Lampe (10) disposant d'une enveloppe (20), d'une ouverture de sortie de lumière fixée à l'enveloppe (20) et d'un ensemble de flux lumineux (100), ayant
- des moyens de lampe à DEL (110) dans une disposition longitudinale,
- un élément de support (120), qui supporte les moyens de lampe à DEL et
- un élément à rayonnement lumineux (130) pouvant être relié à l'élément de support,
dans laquelle l'élément à rayonnement lumineux (130) est configuré pour transformer les caractéristiques du rayonnement lumineux des moyens de lampe à DEL (110) en des caractéristiques de rayonnement lumineux d'une lampe fluorescente, et dans laquelle l'élément de support (120) est relié de façon amovible et réversible à l'enveloppe (20),
dans laquelle l'élément à rayonnement lumineux (130) est supporté par l'élément de support (120), **caractérisée en ce que** l'élément de support (120) et l'élément à rayonnement lumineux (130) sont reliés de façon amovible et réversible.

2. Lampe selon la revendication 1, **caractérisée en ce que** l'élément de support (120) et l'enveloppe (20) peuvent être reliés et amovibles sans outils.

3. Lampe selon les revendications 1 ou 2, **caractérisée en ce que** l'élément à rayonnement lumineux (130) est configuré comme un diffuseur.

4. Lampe selon l'une quelconque des revendications de 1 à 3, **caractérisée en ce que** l'élément à rayonnement lumineux (130) est configuré comme un corps profilé disposant d'une coupe transversale essentiellement en forme de trapèze dans un plan à coupe transversale et **en ce qu'**une normale du plan en coupe transversale correspond à la direction longitudinale des moyens de lampe à DEL.

5. Lampe selon l'une quelconque des revendications de 1 à 4, **caractérisée en ce que** l'élément de support (120) et l'élément à rayonnement lumineux (130) peuvent être reliés et amovibles sans outils.

6. Lampe selon l'une quelconque des revendications de 1 à 5, **caractérisée en ce que** l'élément de support (120) peut être relié de façon réversible à un support de moyens de lampe, **en ce que** le support de moyens de lampe est une carte de circuit imprimé à DEL et **en ce que** l'élément de support (120) et le support de moyens de lampe peuvent être, de préférence, reliés et amovibles sans outils.

7. Lampe selon l'une quelconque des revendications de 1 à 6, **caractérisée en ce que** des surfaces de délimitation de l'élément à rayonnement de lumière (130) correspondent essentiellement avec certaines portions d'une forme de surface d'une ou plusieurs lampes fluorescentes pouvant être disposées entre l'élément de support (120) et l'élément à rayonnement lumineux (130).

8. Lampe selon l'une quelconque des revendications précédentes, **caractérisée en ce que** l'élément de support (120) est directement raccordé à l'enveloppe (20) et/ou complète une paroi de l'enveloppe (20).

9. Lampe selon l'une quelconque des revendications précédentes, **caractérisée en ce que** la lampe (10) possède un réflecteur (30) qui, de préférence, possède au moins un point focal dans une représentation transversale, et **en ce que**, de préférence, des portions de la surface de délimitation de l'élément à rayonnement lumineux (130) correspondent au point focal.

10. Lampe selon la revendication 9, **caractérisée en ce que** l'élément de support (120) se reflète dans la zone de l'élément à rayonnement lumineux (130), **en ce que** le réflecteur (30) borde directement l'élément de support (120), **en ce que** le réflecteur (30) est relié à l'élément de support (120) et, **en ce que** le réflecteur (30) et l'élément de support (120) peuvent, de préférence, être reliés et amovibles de façon réversible sans outils.

11. Lampe selon l'une quelconque des revendications 9 ou 10, **caractérisée en ce qu'**au moins une première partie du réflecteur (30) est disposée entre l'élément de support (120) et l'élément à rayonnement de lumière (130), **en ce qu'**au moins une seconde partie du réflecteur (30) n'est pas disposée entre l'élément de support (120) et l'élément à rayonnement de lumière (130), et **en ce que**, de préférence, la première partie du réflecteur (30) et la seconde partie du réflecteur (30) ont des caractéristiques de rayonnement différentes.

12. Lampe selon l'une quelconque des revendications précédentes, **caractérisée en ce que**, la lampe (10) possède un recouvrement de l'ouverture de sortie de lumière, qui est disposé sur le chemin optique après l'élément à rayonnement lumineux (130), **en ce que** le recouvrement possède une zone centrale proche de l'élément à rayonnement lumineux (130), **en ce que** le recouvrement possède une zone latérale qui s'éloigne de l'élément à rayonnement lumineux (130) et **en ce que** dans la zone latérale et dans la zone centrale le recouvrement possède des caractéristiques de rayonnement lumineux différentes.
